# EUROPÄISCHE PATENTSCHRIFT

(11) **EP 1 530 958 B1**
(45) Veröffentlichungstag und Bekanntmachung des Hinweises auf die Patenterteilung: **28.03.2007**
(21) Anmeldenummer: 04022814.0
(22) Anmeldetag: 24.09.2004
(51) Int. Cl.: A61G 13/00

(54) **Fussteil für einen Operationstisch**
Foot for an operating table
Pied pour une table chirurgicale

(30) Priorität: 12.11.2003 DE 10352707
(43) Veröffentlichungstag der Anmeldung: 18.05.2005
(73) Patentinhaber: MAQUET GmbH & Co. KG, 76437 Rastatt (DE)
(72) Erfinder: Pfeuffer, Reinhard, 76477 Elchesheim-Illingen (DE); Marx, Georg, 76356 Weingarten (DE)
(74) Vertreter: Schaumburg, Thoenes, Thurn, Landskron

(56) Entgegenhaltungen:
- GB-A- 1 347 920
- US-A- 2 794 694

## Beschreibung

Die Erfindung betrifft ein Fußteil für einen eine Stützsäule und eine Patientenlagerfläche umfassenden Operationstisch mit einem zur Aufnahme der Stützsäule bestimmten, auf Lenkrollen beruhenden Trägerrahmen.

Bei Operationstischsystemen haben sich folgende Arten der Befestigung der Stützsäule als Standard herausgebildet:
1. die Befestigung der Stützsäule an einer Bodeneinbauplatte,
2. die Befestigung der Stützsäule an einer Bodenaufbauplatte und
3. die Befestigung der Stützsäule an einem semi-mobilen Fuß in Form einer Bodenaufstandsplatte.

In den beiden ersten Fällen ist der Operationstisch immobil. Er ist ortsfest mit dem Boden verbunden. Im dritten Fall kann der Operationstisch zwar verrückt werden, jedoch nur mit Hilfe einer geeigneten Transportvorrichtung, welche den Operationstisch anheben und verschieben kann.

Alle drei Konfigurationen lassen sich aber in der Regel ohne Einschränkung in Systemen mit Lagerflächentransfer einsetzen. Der Lagerflächentransfer bedeutet, daß die lösbar mit der Stützsäule verbundene Patientenlagerfläche mit operationstischeigenen Mitteln auf einen Lagerflächen-Transportwagen übertragen bzw. von diesem auf die Stützsäule übernommen werden kann. Hierzu hat der Lagerflächentransportwagen zwei vertikale Stützen, die auf einem Fahrgestell ruhen und deren gegenseitiger Abstand so bemessen ist, daß sie bei der Übertragung der Patientenlagerfläche von dem Transportwagen auf die Stützsäule oder umgekehrt zu beiden Seiten der Patientenlagerfläche sich unmittelbar an der Stützsäule befinden. Dies setzt voraus, daß der Lagerflächentransportwagen ohne Behinderung durch das Fußteil des Operationstisches so an diesen herangefahren werden kann, daß die Stützsäule des Operationstisches genau zwischen den Stützholmen des Lagerflächentransportwagens steht.

Während also das Heranfahren des Lagerflächentransportwagens an die Stützsäule bei den oben genannten Konfigurationen keine Probleme bereitet, da die Bodenaufbauplatte oder die Bodenaufstandsplatte sehr flach ist, treten bei mobilen Operationstischen, deren Fußteil auf Rollen gelagert ist, Probleme auf. So sind T-förmige Fußteile oder H-förmige Fußteile bekannt. Bei den T-förmigen Konstruktionen kann der Lagerflächentransportwagen von dem schmalen Ende des T-Fußes an die Stützsäule herangefahren werden. Allerdings hat diese Fußteilkonstruktion den Nachteil, daß der T-Fuß an seinem schmalen Ende nur eine Rolle oder zwei axial dicht beieinander liegende Rollen hat, so daß die Abstützpunkte des Operationstisches auf dem Boden geometrisch ungünstig liegen und dadurch die Standsicherheit beeinträchtigt wird, insbesondere in Fällen, in denen die Patientenlagerfläche gegenüber der Stützsäule verstellt werden kann. Bei den bisher bekannten H-förmigen Konstruktionen, die eine höhere Standsicherheit aufweisen, kann der Lagerflächentransportwagen nicht an die Stützsäule herangefahren werden.

Ein Fußteil nach dem Oberbegriff des Anspruchs 1 ist in Dokument US 2794694 offenbart.

Der Erfindung liegt die Aufgabe zugrunde, ein Fußteil für einen Operationstisch anzugeben, das einerseits die Mobilität des Operationstisches bei hoher Standsicherheit desselben und gleichzeitig einen Lagerflächentransfer unter Verwendung eines Lagerflächentransportwagens ermöglicht.

Diese Aufgabe wird gelöst durch die Merkmale des kennzeichnenden Teils des Anspruchs 1.

Da die Rollen im eingefahrenen Zustand vollständig in dem Rollengehäuse verschwinden, können der Trägerrahmen und die Rollengehäuse hinreichend flach gemacht werden, so daß an die Stützsäule auch die Transportwagen herangefahren werden können, die bisher in Verbindung mit den eingangs genannten immobilen oder semi-mobilen Operationstischen verwendet wurden. Gleichzeitig hat man aber einen Operationstisch, der mobil ist und ohne weitere Hilfsmittel im Operationssaal verfahren werden kann.

Die Lenkrolle ist an einem Rollenträger befestigt, der in dem Rollengehäuse verstellbar und um eine vertikale Achse drehbar gelagert ist, wobei in dem Rollengehäuse eine Stellvorrichtung zur Höhenverstellung des Rollenträgers vorgesehen ist. Die Stellvorrichtung kann dabei zweckmäßigerweise in Form einer druckmittelbetätigten Kolbenzylinderanordnung ausgebildet sein.

Das Rollengehäuse ist zylindrisch mit einer vertikalen Zylinderachse, wobei der Rollenträger eine kolbenartig in dem Rollengehäuse verschiebbare Platte umfaßt, an der Lagerböcke für die Lenkrolle befestigt sind und die mittels eines Wälzkörperlagers in dem Rollengehäuse um die Zylinderachse drehbar gelagert ist. Dies ermöglicht eine flache, geschlossene und damit auch hohen hygienischen Ansprüchen genügende Bauweise der Rollenanordnung.

Bei einer Ausführungsform umfaßt die Stellvorrichtung zweckmäßigerweise einen koaxial zur Zylinderachse in dem Rollengehäuse fest eingesetzten Druckmittelverteilerring, der eine Mehrzahl von Druckmittelzylindern hat, die an eine Druckmittelquelle anschließbar sind und in denen jeweils ein parallel zur Zylinderachse verschiebbarer, zum Einwirken auf den Rollenträger bestimmter Kolben angeordnet ist.

Vorzugsweise hat der Trägerrahmen einen brückenartigen Mittelabschnitt zur Aufnahme der Stützsäule und zwei gehäuseartige Endabschnitte, an deren freien Ecken die Rollengehäuse befestigt sind. Auf diese Weise erhält man eine sehr flache Bauform des Trägerrahmens. Die Endabschnitte können beispielsweise zur Aufnahme der Druckmittelquelle oder anderer Versorgungseinrichtungen genutzt werden. Die Druckmittelquelle kann in an sich bekannter Weise eine Hydraulikpumpe umfassen, die über ein Fußpedal betätigt werden kann.

Die Breite des Trägerrahmens ist zweckmäßigerweise annähernd gleich der Breite der Stützsäule, zumindest nicht größer als diese, so daß das Heranfahren des Transportwagens an die Stützsäule nicht behindert wird.

Die Erfindung erstreckt sich ferner auf einen Operationstisch mit einem vorstehend beschriebenen Fußteil.

Ein wesentlicher Vorteil der erfindungsgemäßen Lösung besteht darin, daß die Gesamthöhe der Lenkrollenanordnung nur unwesentlich größer als der Rollendurchmesser selbst ist. Damit lassen sich bei gegebener Höhe die Vorzüge großer Rollen bezüglich der Fahreigenschaften der Flächenpressung in der Kontaktzone Rolle/Boden und dergleichen optimal nutzen.

Weitere Merkmale und Vorteile der Erfindung ergeben sich aus den weiteren Unteransprüchen und der folgenden Beschreibung, welche in Verbindung mit den beigefügten Zeichnungen die Erfindung anhand eines Ausführungsbeispieles erläutert. Es zeigen:
- Fig.1: eine schematische perspektivische Gesamtansicht eines erfindungsgemäßen Fußteiles mit einer darauf angeordneten Stützsäule eines Operationstisches,
- Fig.2: eine perspektivische Ansicht des Trägerrahmens des Fußteiles und
- Fig.3: eine Explosionsdarstellung einer Lenkrollenanordnung.

In der Fig.1 erkennt man eine allgemein mit 10 bezeichnete Stützsäule eines Operationstisches, die auf einem allgemein mit 12 bezeichneten Fußteil ruht.

Die Stützsäule 10 hat einen Säulenkopf 14, auf den eine nicht dargestellte Patientenlagerfläche aufgelegt werden kann. Zur Verbindung der Patientenlagerfläche mit dem Säulenkopf 14 hat dieser zwei säulenseitige Kopplungsteile 16, in die lagerflächenseitige Kopplungsteile eingreifen, wie dies an sich bekannt ist.

Das Fußteil 12 umfaßt einen Trägerrahmen 18 mit einem brückenartigen Mittelabschnitt 20 und zwei Endabschnitten 22, die in Form flacher Gehäuse ausgebildet sind. Der brückenartige Mittelabschnitt 20 entspricht in seiner Fläche der Grundfläche der Stützsäule 10, wie dies aus einem Vergleich der Fig.1 und 2 ohne weiteres zu sehen ist. Die gehäuseartigen Endabschnitte 22 sind jeweils durch eine Deckplatte 24 nach oben hin abgeschlossen.

Der Trägerrahmen 18 ruht auf vier Lenkrollenanordnungen 26, die an den vier äußeren freien Ecken des rechteckigen Trägerrahmens 18 befestigt sind. Die Lenkrollenanordnungen 26 sind alle identisch, so daß im folgenden nur eine von ihnen beschrieben wird.

Jede Lenkrollenanordnung 26 hat ein zylindrisches Rollengehäuse 28, das über einen Flansch 30 an dem Trägerrahmen 18 befestigt ist. Am unteren Ende des offenen zylindrischen Rollengehäuses 28 befindet sich ein Anschlagring 32. Dieser Anschlagring 32 dient als Begrenzung für eine Bewegung einer kreisscheibenförmigen Rollenplatte 34, auf deren Oberseite zwei Lagerböcke 36 angeordnet sind, die zur Lagerung zweier Rollen 38 mittels einer Achse 40 dienen. Der Abstand der Lagerbohrungen 42 in den Lagerböcken 36 und der Durchmesser der Rollen 38 ist so bemessen, daß letztere durch eine Öffnung 44 in der Rollenplatte 34 nach unten über die Rollenplatte 34 hinausragen und über den unteren Rand 46 des Rollengehäuses 28 nach unten vorstehen, wenn die Rollenplatte 34 auf dem Anschlagring 32 aufliegt.

In das obere Ende des Rollengehäuses 28 ist ein Hydraulikring 48 eingesetzt, der mit der Gehäusewand mittels nicht dargestellter Schrauben verschraubt wird, welche Bohrungen 50 in der Gehäusewand durchsetzen und in Gewindebohrungen 52 des Hydraulikringes eingreifen. Der Hydraulikring enthält in gleichmäßigen Abständen über seinen Umfang verteilt gestrichelt angedeutete Hydraulikzylinder 54 zur Aufnahme von Kolben 56. Die Hydraulikzylinder 54 sind über eine nicht dargestellte Leitung innerhalb des Hydraulikringes 48 und einen Anschluß 58 mit einer Hydraulikquelle verbunden, die in dem in Fig.1 linken Endabschnitt 22 des Trägerrahmens 18 angeordnet ist. Die Hydraulikquelle enthält eine Hydraulikpumpe, die über ein Fußpedal 60 betätigt werden kann.

Die Kolben 56 wirken über ein Kugellager 62 auf die Rollenplatte 34. Das Kugellager 62 ermöglicht die freie Drehbarkeit der Rollenplatte 34 um die vertikale Zylinderachse des Rollengehäuses 28. Das Kugellager 62 umfaßt einen Käfigring 64 mit Bohrungen 66 zur Aufnahme der nicht dargestellten Kugeln, die in einer Ringbahn 68 auf der Oberseite der Rollenplatte 34 laufen. Der Käfigring 64 wird durch einen Kugelring 70 abgedeckt, an dem die Kolben 56 anliegen. Nach oben hin ist das Rollengehäuse 28 durch einen Deckel 72 abgedeckt.

Während einer Operation wird der Operationstisch üblicherweise abgesenkt, so daß der Trägerrahmen 18 zusammen mit den Rollengehäusen 28 flach auf dem Boden aufliegt. Dadurch ergibt sich eine hohe Standsicherheit des Operationstisches. In dieser Stellung hat das Fußteil 12 eine sehr geringe Höhe, so daß die Holme (bzw. deren Anbauteile) eines herkömmlichen Lagerflächentransportwagens über die Rollengehäuse gleiten können. Dies ermöglicht es, von zwei Seiten her mit dem Lagerflächentransportwagen an die Stützsäule heranzufahren.

Soll der Operationstisch selbst transportiert, d.h. beispielsweise innerhalb des Operationssaales an eine andere Position verfahren werden, so wird Druckmittel zu den Zylindern 54 zugeführt, wodurch die Kolben 56 ausgefahren werden und über den Kugelring 70 die Rollenplatte 34 gegen den Anschlagring 32 drücken. Dadurch treten die Rollen 38 nach unten aus dem Rollengehäuse 28 heraus und heben den Trägerrahmen 18 von dem Boden ab. Ist die neue Position erreicht, werden die Zylinder 54 entlastet, so daß die Kolben 56 einfahren. Die Rollenplatte 34 wird durch das Gewicht des Operationstisches nach oben gedrückt, bis die Rollengehäuse 28 und/oder der Trägerrahmen 18 auf dem Boden aufliegen.

## Patentansprüche

1. Fußteil für einen eine Stützsäule (10) und eine Patientenlagerfläche umfassenden Operationstisch mit einem zur Aufnahme der Stützsäule (10) bestimmten, auf Lenkrollen (38) ruhenden mindestens annähernd rechteckigen, plattenförmigen Trägerrahmen (18), der an seinen Ecken jeweils ein starr mit ihm verbundenes Rollengehäuse (28) hat, dessen Höhe mindestens annähernd gleich der Höhe des Trägerrahmens (18) ist und in dem jeweils eine Lenkrolle (38) derart angeordnet ist, daß sie zwischen einer ausgefahrenen Stellung, in der sie sich an dem Boden abstützt und den Trägerrahmen (18) mit den Rollengehäusen (28) in einem Abstand von dem Boden hält, und einer eingefahrenen Stellung höhenverstellbar ist, in der der Trägerrahmen (18) und/oder die Rollengehäuse (28) auf dem Boden aufliegen, wobei die Lenkrolle (38) an einem Rollenträger (34) befestigt ist, der an dem Rollengehäuse (28) verstellbar und um eine vertikale Achse drehbar gelagert ist, und wobei in dem Rollengehäuse (28) eine Stellvorrichtung (48, 54, 56) zur Höhenverstellung des Rollenträgers (34) vorgesehen ist, **dadurch gekennzeichnet, daß** das Rollengehäuse (28) zylindrisch mit einer vertikalen Zylinderachse ist, daß der Rollenträger eine kolbenartig in dem Rollengehäuse (28) verschiebbare Platte (34) umfaßt, an der Lagerböcke (36) für die Lenkrolle (38) befestigt sind und die mittels eines Wälzkörperlagers (62) in dem Rollengehäuse (28) um die Zylinderachse drehbar gelagert ist, und daß die Lagerböcke (36) an der dem Boden abgewandten Seite der Rollenplatte (34) befestigt sind und die Lenkrolle (38) durch eine Öffnung (44) in der Rollenplatte (34) ragt.

2. Fußteil nach Anspruch 1, **dadurch gekennzeichnet, daß** die Stellvorrichtung mindestens eine druckmittelbetätigte Kolbenzylinderanordnung (54, 56) umfaßt.

3. Fußteil nach Anspruch 1 oder 2, **dadurch gekennzeichnet, daß** die Stellvorrichtung einen koaxial zur Zylinderachse in dem Rollengehäuse 28 fest eingesetzten Druckmittelverteilerring (48) umfaßt, der eine Mehrzahl von Druckmittelzylindern (54) hat, die an eine Druckmittelquelle anschließbar sind und in denen jeweils ein parallel zur Zylinderachse verschiebbarer, zum Einwirken auf den Rollenträger (34) bestimmter Kolben (56) angeordnet ist.

4. Fußteil nach einem der Ansprüche 1 bis 3, **dadurch gekennzeichnet, daß** der Trägerrahmen (18) einen brückenartigen Mittelabschnitt (20) zur Aufnahme der Stützsäule (10) und zwei gehäuseartige Endabschnitte (22) hat, an deren freien Ecken die Rollengehäuse (28) befestigt sind.

5. Fußteil nach den Ansprüchen 3 und 4, **dadurch gekennzeichnet, daß** die Druckmittelquelle in einem der gehäuseartigen Endabschnitte (22) angeordnet ist.

6. Fußteil nach einem der Ansprüche 1 bis 5, **dadurch gekennzeichnet, daß** die Breite des Trägerrahmens (18) annähernd gleich der Breite der Stützsäule (10) ist.

7. Operationstisch mit einer Stützsäule und einer lösbar mit dieser verbindbaren Patientenlagerfläche, **gekennzeichnet durch** ein Fußteil nach einem der Ansprüche 1 bis 6.

## Claims

1. A base of an operating table comprising a support column (10) and a patient support surface, which base has an at least almost approximately rectangular plate-shaped support frame (18) that is used to receive the support column (10) and rests on steering rollers (38) and has at each of its corners one roller casing (28) rigidly connected thereto, the height of which roller casing is at least approximately equal to the height of the support frame (18) and in each of which one steering roller (38) is arranged such that it is adjustable in height between an extended position in which it is supported on the floor and keeps the support frame (18) with the roller casings (28) at a distance to the floor and a retracted position in which the support frame (18) and/or the roller casings (28) rest on the floor, with the steering roller (38) being mounted on a roller support (34) which is adjustable on the roller casing (28) and rotatably mounted about a vertical axis, and with an adjusting device (48, 54, 56) for the height adjustment of the roller support (34) being provided in the roller casing, **characterised in that** the roller casing (28) is cylindrical in shape and has a vertical cylinder axis and **in that** the roller support comprises a plate (34) that can be moved within the roller casing (28) like a piston, on which plate bearing blocks (36) for the steering roller (38) are mounted and which is rotatably mounted about the cylinder axis in the roller casing (28) by means of a roller element bearing (62), and **in that** the bearing blocks (36) are mounted on the side of the roller plate (34) facing away form the floor and the steering roller (38) projects through an aperture (44) in the roller plate (34).

2. The base according to claim 1, **characterized in that** the adjusting device comprises at least one pressure-actuated piston cylinder arrangement (54, 56).

3. The base according to claim 1 or 2, **characterized in that** the adjusting device comprises a pressure distribution ring (48) which is firmly inserted in the roller casing (28) coaxially to the cylinder axis and which has a plurality of pressure cylinders (54) which can be connected to a pressure source and in each of which one piston (56) is arranged that can be moved parallel to the cylinder axis for acting on the roller carrier (34).

4. The base according to claims 1 to 3, **characterized in that** the support frame (18) has a bridge-like middle section (20) for receiving the support column (10) and two casing-type end sections (22), on the free corners of which the roller casings (28) are mounted.

5. The base according to claims 3 and 4, **characterized in that** the pressure source is arranged in one of the casing-type end sections (22).

6. The base according to one of the claims 1 to 5, **characterized in that** the width of the support frame (18) is approximately equal to the width of the support column (10).

7. An operating table comprising a support column and a patient support surface releasably connectable to the support column, **characterized by** a base according to one of the claims 1 to 6.

## Revendications

1. Pied destiné à une table d'opération qui comporte une colonne de soutien (10) et une surface porteuse de patient, ainsi qu'un châssis de support (18) en forme de plaque qui est au moins à peu près rectangulaire, qui est destiné à recevoir la colonne de soutien (10), qui repose sur des roues de guidage (38) et qui possède à chaque coin un boîtier de roue (28) qui est relié rigidement au châssis de support, dont la hauteur est au moins à peu près égale à la hauteur du châssis de support (18) et dans lequel une roue de guidage (38) est disposée de façon à être réglable en hauteur entre une position sortie, dans laquelle elle porte sur le sol et maintient le châssis de support (18) avec les boîtiers de roue (28) à une certaine distance du sol, et une position rentrée dans laquelle le châssis de support (18) et/ou le boîtier de roue (28) reposent sur le sol, la roue de guidage (38) étant fixée à un support de roue (34) qui est monté sur le boîtier de roue (28) de façon orientable et de façon à pouvoir tourner autour d'un axe vertical, et dans lequel un dispositif de réglage (48, 54, 56) destiné à régler en hauteur le support de roue (34) est prévu dans le boîtier de roue (28), **caractérisé en ce que** le boîtier de roue (28) a la forme d'un cylindre doté d'un axe de cylindre vertical, **en ce que** le support de roue comporte une plaque (34) qui peut coulisser dans le boîtier de roue (28) à la manière d'un piston, à laquelle sont fixés des supports de palier (36) destinés à la roue de guidage (38) et qui est montée dans le boîtier de roue (28) de façon à pouvoir tourner autour de l'axe de cylindre au moyen d'un palier de roulement (62), et **en ce que** les supports de palier (36) sont fixés au côté de la plaque de roue (34) qui est opposé au sol, et la roue de guidage (38) fait saillie à travers une ouverture (44) ménagée dans la plaque de roue (34).

2. Pied selon la revendication 1, **caractérisé en ce que** le dispositif de réglage comporte au moins un dispositif à cylindre et piston (54, 56) actionnable par pression.

3. Pied selon la revendication 1 ou 2, **caractérisé en ce que** le dispositif de réglage comporte une bague de distribution d'agent sous pression (48) qui est insérée fixe dans le boîtier de roue (28), coaxialement à l'axe de cylindre, et à laquelle peuvent être raccordés une pluralité de cylindres d'agent sous pression (54) qui peuvent être eux-même raccordés à une source d'agent sous pression et dans chacun desquels est agencé un piston (56) pouvant coulisser parallèlement à l'axe de cylindre et destiné à agir sur le support de roue (34).

4. Pied selon l'une des revendications 1 à 3, **caractérisé en ce que** le cadre de support (18) comporte une portion médiane (20) de type pont, destinée à recevoir la colonne de soutien (10), et deux portions d'extrémité (22) de type boîtier qui possèdent des coins libres à chacun desquels est fixé un boîtier de roue (28).

5. Pied selon les revendications 3 et 4, **caractérisé en ce que** la source d'agent sous pression est disposée dans l'une des portions d'extrémité (22) de type boîtier.

6. Pied selon l'une des revendications 1 à 5, **caractérisé en ce que** la largeur du cadre de support (18) est à peu près égale à la largeur de la colonne de support (10).

7. Table d'opération, comportant une colonne de soutien et une surface porteuse de patient qui peut être raccordée à la table d'opération de façon amovible, **caractérisée par** un pied qui est selon l'une des revendications 1 à 6.
